# EUROPÄISCHE PATENTSCHRIFT

(11) **EP 1 482 527 B1**
(45) Veröffentlichungstag und Bekanntmachung des Hinweises auf die Patenterteilung: **27.09.2006**
(21) Anmeldenummer: 04003344.1
(22) Anmeldetag: 14.02.2004
(51) Int. Cl.: H01H 13/70

(54) **Tastenblock**
Push button switch
Interrupteur à bouton poussoir

(30) Priorität: 28.05.2003 DE 10324251
(43) Veröffentlichungstag der Anmeldung: 01.12.2004
(73) Patentinhaber: Electrolux Home Products Corporation N.V., 1930 Zaventem (BE)
(72) Erfinder: Meissner, Heiko, 90547 Stein (DE); Forstmeyer, Dieter, 91737 Ornbau (DE)
(74) Vertreter: Hochmuth, Jürgen

(56) Entgegenhaltungen:
- DE-A- 10 234 727
- DE-C- 4 208 087
- DE-C- 19 634 051
- DE-U- 8 905 071

## Beschreibung

Die Erfindung betrifft einen Tastenblock zum Einsetzen in eine Bedienfläche eines Haushaltsgerätes, insbesondere eine Bedienfläche aus Metall, Glas oder Materialien mit ähnlichen Materialeigenschaften.

Die Bedienflächen von Haushaltsgeräten weisen in der Regel mehrere unterschiedliche Bedienelemente auf. Tasten zur Einstellung bestimmter Funktionen sind einzeln oder als Tastenfeld nebeneinander angeordnet.

Wird nun beispielsweise das Design der Bedienfläche verändert, insbesondere der an der Bedienfläche angeordneten Tasten ist es wünschenswert, dass die bekannte Elektronik der Geräte und ihre Anordnung unverändert bleiben kann. Dabei ist zu beachten, dass die funktionellen Einheiten räumlich aufeinander abgestimmt sind, damit die im oder am Gehäuse angebrachten Tasten und die über die Tasten bediente Elektronik im Innern des Gerätes reibungslos zusammenwirken.

Vor allem bei Glasblenden ist grundsätzlich der Einsatz eines Tastenfelds vorteilhaft, bei dem die Bedienfläche nicht für die Funktionalität der Tasten benötigt wird und dementsprechend nicht speziell angepasst werden muss, da die Glasbearbeitung mit relativ hohen Kosten verbunden ist. Zudem sind zu konkurrenzfähigen Preisen durchführbare Glasbeärbeitungstechniken mit größeren Fertigungstoleranzen verbunden als beispielsweise Metallbearbeitungstechniken.

Die Druckschrift DE 35 29 711 beschreibt eine einstückig hergestellte Tastenanordnung aus elastischem Kunststoff, die an solch einer Blende angeordnet werden kann. Allerdings ist diese Anordnung lediglich für direkt unter der Blende angebrachte Tippschalter verwendbar. Eine im Vergleich zum Tastenhub weit entfernte Elektronik kann durch diese Anordnung nicht bedient werden.

Die Druckschrift DE 197 39 575 offenbart einen Tastenblock der über einen am Druckschalter ausgebildeten Schaltstößel verfügt, mit dem sich auch eine weiter entfernte Elektronik bedienen lässt. An einem flexiblen Steg sind Drucktasten angeformt, die in Durchbrüchen, beispielweise in einer Glasblende, untergebracht werden können. Durch den flexiblen Steg wird eine flexible Anordnung der Drucktasten erreicht. Der Schaltstößel ist so großzügig dimensioniert, dass bei Betätigung der Drucktaste immer auch in geeigneter Weise die Schaltfläche betätigt wird.

Die Druckschrift DE-C-19634051 offenbart eine Schalteinrichtung, in der die Tastenkappe einer Taste durch eine flanschartige Anlagefläche der Tastenkappe lose zwischen eine Frontblende und einen Träger eingesetzt ist.

Durch den flexiblen Steg und den großzügig dimensionierten Schaltstößel können Fertigungstoleranzen bis zu einem gewissen Grad ausgeglichen werden. Die Tasten bzw. ihre Federgeometrien setzen jedoch auf ein zwischen Elektronik und Blende angeordnetes Widerlager auf. Daher ist das Tastenfeld nicht unabhängig von der Elektronik bzw. ihrer Anordnung hinter der Bedienfläche.

Es ist nun Aufgabe der Erfindung, einen Tastenblock bereitzustellen, bei dem die vorgenannten Nachteile beim Stand der Technik wenigstens teilweise überwunden oder zumindest vermindert werden.

Diese Aufgabe wird durch den Tastenblock mit den Merkmalen des Patentanspruchs 1 gelöst.

Der Tastenblock zum Einsetzen in eine Bedienfläche eines Haushaltsgerätes, insbesondere eine Bedienfläche aus Metall, Glas oder Materialien mit ähnlichen Materialeigenschaften umfasst wenigstens eine Taste, umfassend eine Tastenkappe und ein Betätigungselement, das an der einem Gehäuse einer elektrischen Schalteinrichtung des Haushaltsgerätes zugewandten Seite der Tastenkappe angeordnet oder anordenbar ist, und das bei Betätigen der Tastenkappe mit der elektrischen Schalteinrichtung zusammenwirkt zum Auslösen eines Schaltvorgangs, und einen Schutzrahmen, in dem die wenigstens eine Taste geführt ist, wobei am Schutzrahmen wenigstens ein Verbindungselement vorgesehen ist zum lösbaren Verbinden von Schutzrahmen und Gehäuse der elektrischen Schalteinrichtung.

Der Schutzrahmen dient grundsätzlich dem Schutz der Tasten bzw. der Tastenkappen, die in der Regel aus Kunststoff gefertigt sind, gegen das harte Material der Bedienfläche und, vor allem bei einer Metallbedienfläche, gegen die durch den Ausschnitt erzeugten scharfen Kanten. Die Tastenkappen und das Betätigungselement bestehen in der Regel aus demselben Material. Die Tasten sind meist einstückig ausgeführt, das bedeutet, in anderen Worten, Tastenkappe und Betätigungselement bilden eine durchgehende Einheit. Die Tastenkappen weisen in der Regel eine Tastenkappenoberfläche und vier Tastenkappenseitenflächen auf.

Der Hauptvorteil des Tastenblocks gemäß der Erfindung ist, dass durch das Verbinden des Schutzrahmens mit dem Gehäuse der elektrischen Schalteinrichtung eine genaue Positionierung des Tastenblocks und damit der einzelnen Tasten gewährleistet wird. Die Verbindungselemente können jeweils an die bisherige, bekannte elektrische Schalteinrichtung angepasst werden. Dadurch kann beim Einsatz des Tastenblocks gemäß der Erfindung die bisherige elektrische Schalteinrichtung in ihrer Anordnung unverändert bleiben. Eventuelle Lagetoleranzen lassen sich über konstruktive Maßnahmen am Schutzrahmen ausgleichen.

Durch die genaue Positionierung der Tasten an der elektrischen Schalteinrichtung bleibt die Funktionsfähigkeit der einzelnen Tasten unbeeinflusst von Fertigungs- und Lagetoleranzen. Durch die genaue Positionierung wird verhindert, dass die Betätigungselemente bei zu großen, durch die Fertigung bedingten Abweichungen schräg in die elektrischen Schalteinheit eingreifen und die mit diesen verbundenen Tastenkappen daraus folgend gekippt bzw. geneigt im Schutzrahmen platziert sind. Die Gefahr des Verklemmens oder Blockierens wird dadurch verringert.

Ein weiterer Vorteil der genauen Positionierung des Schutzrahmens bzw. der Tasten ist, dass der Tastenblock nach außen stets eine gleichmäßige und optisch ansprechende Oberfläche aufweist.

Des Weiteren ist der Tastenblock gemäß der Erfindung aus sehr wenigen einfachen Teilen aufgebaut, wodurch er auch relativ kostengünstig in der Herstellung ist.

In einer besonders vorteilhaften Ausführungsform des Tastenblocks gemäß der Erfindung ist das wenigstens eine Verbindungselemente an der dem Gehäuse der elektrischen Schalteinrichtung zugewandten Seite des Schutzrahmens angeordnet oder anordenbar. Dadurch ist das Verbindungselement von der Bedienerseite nicht sichtbar und es sind auch keine Modifikationen an der Bedienfläche notwendig.

Das wenigstens eine Verbindungselement ist dabei vorzugsweise am Schutzrahmen vorspringend ausgebildet. Als Verbindungselemente können beispielsweise Nasen, Haken, stiftoder bolzenförmige Vorsprünge sowie beliebig geformte weitere Vorsprünge dienen.

Besonders vorteilhaft ist es, wenn das Verbindungselement formschlüssig in eine korrespondierende Ausnehmung im Gehäuse der elektrischen Schalteinrichtung eingreift. Dadurch ist eine Verschiebung von Schutzrahmen und Gehäuse gegeneinander nicht mehr möglich und stets eine genaue Positionierung der Tasten gewährleistet.

In einer besonders vorteilhaften Ausführungsform des Tastenblocks besitzt das Verbindungselement im Wesentlichen die Form eines Hohlzylinders oder eines Hohlzylindersegmentes, insbesondere einer Hohlzylinder-Halbschale. Durch diese'Form wird eine stabile Verbindung erreicht. Dabei ist es vorteilhaft, wenn die korrespondierende Ausnehmung im Gehäuse der elektrischen Schalteinrichtung an eine Führungsöffnung für das Betätigungselement im Gehäuse angrenzt. Die Führungsöffnung ist die Öffnung im Gehäuse der elektrischen Schalteinrichtung, durch die das Betätigungselement bei der Montage eingeführt wird. Während des Betriebs wird das Betätigungselement in der Führungsöffnung geführt.

Es ist dann keine zusätzlich Ausnehmung bzw. Öffnung an einer anderen Stelle in das Gehäuse einzubringen, in die das Verbindungselement eingreifen kann. Dadurch wird zum einen verhindert, dass das Gehäuse an Stabilität verliert und zum anderen, dass eine zusätzliche undichte Stelle entsteht durch die Feuchtigkeit von außen in die elektrische Schalteinrichtung eindringen kann.

In einer besonders vorteilhaften Ausführungsform des Tastenblocks gemäß der Erfindung ist der Schutzrahmen mit einem vorgegebenen Spiel in einen Durchbruch in der Bedienfläche eingesetzt oder einsetzbar. Wird der komplette Tastenblock in der Bedienfläche versenkt, ist die Oberfläche des Tastenblocks nahezu plan mit der Oberfläche der Bedienfläche. Das ergibt ein ansprechendes Erscheinungsbild und die Bedienfläche ist einfach zu reinigen.

Der Schutzrahmen ist in den in den Durchbruch eingeführten Außenmaßen stets um ein vorgegebenes geringes Maß kleiner als der Durchbruch selbst. Dadurch lassen sich Lagetoleranzen der darunter liegenden elektrischen Schalteinrichtung bzw. des Durchbruchs selbst sowie Fertigungstoleranzen bei der Erzeugung des Durchbruchs ausgleichen.

Am Schutzrahmen ist vorzugsweise eine Schutzrahmenkante ausgebildet, die auf der einem Bediener zugewandten Seite der Bedienfläche aufliegt. Die Schutzrahmenkante ist vorzugsweise so breit, dass sie an allen Seiten auf der Bedienfläche aufliegt und den durch das Spiel des Schutzrahmens im Durchbruch auftretenden Spalt vollständig überdeckt. Dadurch ergibt sich wiederum ein ansprechendes Erscheinungsbild für den Bediener.

Zudem ist der Schutzrahmen vorzugsweise mit Befestigungsmitteln zur Befestigung bzw. Fixierung des Tastenblocks im Durchbruch ausgestattet. Zur Fixierung in der Bedienfläche können beispielsweise Nasen, Schnapphaken oder Federelemente vorgesehen sein. Weiterhin können Mittel, insbesondere Nasen vorgesehen sein, die dazu dienen den Rahmen gleichmäßig an die Oberfläche anzudrücken. Die Befestigungsmittel sind vorzugsweise an der der elektrischen Schalteinrichtung zugewandten Seite des Schutzrahmens angeordnet oder anordenbar und/oder wirken mit der der elektrischen Schalteinrichtung zugewandten Seite der Bedienfläche zusammen.

In einer besonders zweckmäßigen Ausführungsform des Tastenblocks gemäß der Erfindung sind an der Tastenkappe Abstandhalter angeordnet, wobei die Abstandhalter vorzugsweise an den Seitenflächen der Tastenkappe angeordnet sind. Die Abstandhalter bewirken, dass die Tastenkappen in einer Reihe und parallel zueinander ausgerichtet sind, sich also nicht innerhalb des Schutzrahmens verdrehen können. Das führt einerseits zu einem optisch ansprechenden Erscheinungsbild, andererseits wird auch die Gefahr einer Beschädigung der Tasten durch Aneinanderreiben und im schlimmsten Fall eines Verklemmens der Tasten verringert. Dazu ist es insbesondere vorteilhaft, wenn an jeder Seitenflächen der Tastenkappe wenigstens ein Abstandhalter angeordnet ist.

Weiterhin ist es von Vorteil, wenn die Abstandhalter an den den benachbarten Tastenkappen zugewandten Seitenflächen der Tastenkappe.nicht achssymmetrisch zu der längs der Seiten verlaufenden Mittelachse der Tastenkappenoberfläche angeordnet sind. Dadurch wird erreicht, dass sich die Abstandshalter zweier gegenüberliegender Seitenflächen nicht berühren, sondern an der jeweils anderen Seitenfläche anliegen. Ein weiterer Vorteil dieser Konstruktion ist, dass die Tasten auch um 180° gedreht eingebaut werden können, ohne dass die Gefahr besteht, dass sich die gegenüberliegenden Abstandhalter berühren und dadurch die Tasten verklemmen. Das bringt eine einfachere und schnellere Montage mit sich.

Besonders vorteilhaft ist es, wenn die Abstandhalter an den, ausschließlich dem Rahmen zugewandten Seitenflächen achssymmetrisch zu der längs der Seiten verlaufenden Mittelachse der Tastenkappenoberfläche angeordnet sind. Dadurch wird eine gleichmäßiger Abstand zwischen Tastenkappen und Rahmen erreicht, was sowohl optisch als auch bei der Bedienung der Tasten von Vorteil ist, da diese durch die Abstandhalter gleichmäßig geführt werden.

Die Abstandhalter können als an die Tastenkappe angeformte Vorsprünge ausgebildet sein. Das ist von Vorteil, wenn die gesamte Taste einstückig aus Kunststoff gefertigt wird. Die Vorsprünge werden dann in der Form mit ausgebildet. Dadurch ist der Herstellprozess der Tasten sehr kostengünstig. Es ist aber durchaus möglich Abstandhalter aus demselben Material oder anderen Materialien auf die Seitenflächen der Tastenkappen aufzubringen, beispielweise durch aufstecken, ankleben, anschweißen oder dergleichen.

In einer besonders vorteilhaften Ausführungsform des Tastenblocks gemäß der Erfindung ist an dem Betätigungselement ein Rastmittel ausgebildet. Als Rastmittel können beispielsweise Vertiefungen, Rillen, Nuten aber auch Nasen, Haken oder sonstige Erhöhungen und Vertiefungen am Befestigungsmittel vorgesehen sein. Das Rastmittel dient dazu das Befestigungsmittel mit der elektrischen Schalteinrichtung zu verbinden, in dem es mit korrespondierenden Rastmitteln in Eingriff kommt.

In einer vorteilhaften Ausführungsform ist das Betätigungselement über das Rastmittel mit korrespondierenden Rastmitteln an der elektrischen Schalteinrichtung lösbar verbunden. Das Betätigungselement wird dann bei Betätigen der Tastenkappe in der elektrischen Schalteinrichtung geführt.

An der dem elektrischen Schalter zugewandten Seite liegt das Betätigungselement vorzugsweise auf einer flexiblen Schaltmatte auf. Bei Betätigung des Schalters, wird die Schaltmatte in Richtung des Schalters gedrückt und überträgt den Druck auf den Schalter; wodurch ein Schaltvorgang ausgelöst wird. Aufgrund der elastischen Verformbarkeit der Schaltmatte wird diese, beim Freigeben der Taste in ihre Ausgangsform bzw. Ausgangsposition'zurückgestellt. Dabei wird auch das Betätigungselement bzw. die Taste in die Ausgangsposition verbracht.

Die Erfindung wird im Folgenden anhand von Ausführungsbeispielen und unter Bezugnahme auf die beiliegenden Zeichnungen weiter erläutert.

Es zeigen jeweils in schematischer Darstellung:
- FIG 1: eine Draufsicht auf eine erste Ausführungsform eines Tastenblocks gemäß der Erfindung,
- FIG 2: eine Längsschnittdarstellung des Tastenblocks nach FIG 1 entlang der Ebene A-A,
- FIG 3: eine Schnittdarstellung des Tastenblocks nach FIG 1 entlang der Ebene B-B,
- FIG 4: eine vergrößerte Darstellung des Ausschnitts C des Tastenblocks nach FIG 1,
- FIG 5: eine perspektivische Ansicht des Schutzrahmens des Tastenblocks nach FIG 1,
- FIG 6: eine Ansicht der der elektrischen Schalteinrichtung zugewandten Seite des Schutzrahmens nach FIG 4
- FIG 7: eine Längsschnittdarstellung des Schutzrahmens nach FIG 4 entlang der Ebene D-D.

Einander entsprechende Teile und Größen sind in den FIG 1 bis FIG 7 mit denselben Bezugszeichen versehen.

FIG 1 bis FIG 7 zeigen eine erste vorteilhafte Äusführungsform eines Tastenblocks gemäß der Erfindung.

Der Tastenblock 1 in FIG 1 besteht aus einem Schutzrahmen 2 der drei in Reihe angeordnete, rechteckige Tasten 3 umschließt. Der Tastenblock 1 ist jedoch nicht auf drei Tasten 3 beschränkt, sondern um eine beliebige Anzahl von Tasten 3 erweiterbar. Der gesamte Tastenblock 1 kann in einen Durchbruch in einer vorzugsweise aus Metall oder Glas gefertigten Bedienfläche eines Haushaltsgerätes eingesetzt werden.

FIG 2 zeigt die einzelnen Komponenten des Tastenblocks 1. Der Schutzrahmen 2 ist in eine Bedienfläche 10 eingesetzt. Die im rechteckigen Schutzrahmen 2 geführten Tasten 3 sind einstückig und weisen eine Tastenkappe 4 und ein Betätigungselement 5 auf. Der maximale Hub der Tasten 3 ist durch den freien Weg in Betätigungsrichtung zwischen der Tastenkappe 4 und dem Schutzrahmen 2 festgelegt. Die Betätigungselemente 5 sind in einem Elektronikgehäuse 6 der elektrischen Schalteinrichtung verrastet und liegen mit der von der Tastenkappe 4 abgewandten Seite auf der Schaltmatte eines elektrischen Schalters auf (hier nicht dargestellt). Die Schaltmatte dient dazu die Druckkraft in Betätigungsrichtung auf den elektrischen Schalter zu übertragen und wirkt gleichzeitig als Federelement, in dem sie, aufgrund ihrer elastischen Verformbarkeit eine Rückstellkraft für das Rückstellen des Betätigungselements 5 bzw. der Taste 3 bereitstellt.

Der rechteckige Rahmen 2 weist auf der dem Elektronikgehäuse 6 zugewandten Seite Nasen 7 auf, um den Tastenblock 1 in der Bedienfläche des Haushaltsgerätes zu fixieren. Zudem besitzt der Schutzrahmen 2 eine umlaufende Schutzrahmenkante 8, die auf der dem Bediener zugewandten Seite der Bedienfläche 10 aufliegt. Durch die Rahmenkante 8 und die Nasen 7 wird der Schutzrahmen 2 in der Bedienfläche 10 gehalten (ygl. auch FIG 3). Die Rahmenkante 8 bildet zudem einen sauberen Abschluss des Tastenblocks 1.

Der Schutzrahmen 2 ist mit einem Spiel in die Bedienfläche 10 eingesetzt, so dass sich zwischen der Außenseite der Schutzrahmenwand 19 und der Bedienfläche 10 ein Spalt 9 bildet. Durch die Beweglichkeit des Schutzrahmens 2 in der Bedienfläche 10 um die Breite des Spaltes 9 lassen sich beispielsweise Lagetoleranzen, die innerhalb der Spaltbreite liegen ausgleichen.

Das Betätigungselement 5 kann rund oder eckig ausgebildet sein und weist an dem, von der Tastenkappe 4 abgewandten Ende ein Rastmittel 11 in Form einer umlaufenden Vertiefung auf, die mit den korrespondierenden Rastmitteln 12 des E-lektronikgehäuses 6 in Eingriff kommt.

FIG 3 zeigt, dass am Schutzrahmen 2 Verbindungselemente 13 in Form von Hohlzylinder-Halbschalen ausgebildet sind, die in korrespondierende Ausnehmungen 14 am Elektronikgehäuse 6 formschlüssig eingreifen. Die Ausnehmungen 14 grenzen an Führungsöffnungen 15 für die Betätigungselemente 5 an.

Bei der in FIG 1 bis FIG 7 dargestellten Ausführungsform des Tastenblocks 1 sind lediglich zwei Verbindungselemente 13 vorgesehen, jeweils im Bereich der äußeren Tasten 3. Es ist jedoch sowohl möglich lediglich ein Verbindungselement 13 als auch eine Vielzahl von Verbindungselementen 13 am Schutzrahmen 2 vorzusehen. Als Verbindungselemente könnten beispielsweise auch zusätzlich oder einzig am Schutzrahmen 2 angeformte Stifte die in Bohrungen im Elektronikgehäuse 6 eingreifen zum Einsatz kommen.

Eine vergrößerte Draufsicht auf eine Taste 3 bzw. Tastenkappe des Tastenblocks 1 gemäß der Erfindung zeigt FIG 4. Deutlich zu sehen sind die Abstandhalter 16, 17, die an die Tastenkappe 4 angeformt sind (vgl. auch FIG 3).

Die Abstandhalter 16 an den den benachbarten Tastenkappen zugewandten Seitenflächen der Tastenkappe sind nicht achssymmetrisch zu der Achse a der Tastenkappenoberfläche angeordnet, sodass sie sich die Abstandhalter 16 und 20 gegenüberliegender Seitenflächen nicht berühren. Die Tasten lassen sich demnach auch um 180° verdreht einbauen. Die Abstandhalter 17 an den, ausschließlich dem Rahmen zugewandten Seitenflächen sind dagegen achssymmetrisch zu der längs der Seiten verlaufenden Achse b der Tastenkappenoberfläche angeordnet. Sie sorgen für einen gleichmäßigen Abstand zum Schutzrahmen 2. Durch die Abstandhalter 16 und 17 werden die Tasten 3 genau in Position gehalten.

FIG 5 bis FIG 7 zeigen den Schutzrahmen 2 ohne eingesetzte Tasten 3. Aus FIG 5 und FIG 6 ist ersichtlich, dass die Verbindungselemente 13 über einen Steg 18 mit der seitlichen Schutzrahmenwand 19 des Schutzrahmens verbunden sind. Deutlich zu erkennen sind hier auch die Nasen 7 und die Schutzrahmenkante 8 (vgl. auch FIG 7).

### Bezugszeichen

- 1: Tastenblock
- 2: Rahmen
- 3: Taste
- 4: Tastenkappe
- 5: Betätigungselement
- 6: Elektronikgehäuse
- 7: Nasen
- 8: Schutzrahmenkante
- 9: Spalt
- 10: Bedienfläche
- 11: Rastmittel (Betätigungselement)
- 12: Rastmittel (Elektronikgehäuse)
- 13: Verbindungselemente
- 14: Ausnehmung
- 15: Führungsöffnung
- 16, 17, 20: Abstandhalter
- 18: Steg
- 19: Schutzrahmenwand
- a, b: Achsen

## Patentansprüche

1. Tastenblock (1) zum Einsetzen in eine Bedienfläche (10) eines Haushaltsgerätes, insbesondere eine Bedienfläche aus Metall, Glas oder Materialien mit ähnlichen Materialeigenschaften, der Tastenblock umfassend :
wenigstens eine Taste (3), die Taste umfassend:
eine Tastenkappe (4) und
ein Betätigungselement (5), das an der einem Gehäuse (6) einer elektrischen Schalteinrichtung des Haushaltsgerätes zugewandten Seite der Tastenkappe angeordnet oder anordenbar ist, und das bei Betätigen der Tastenkappe mit der elektrischen Schalteinrichtung zusammenwirkt zum Auslösen eines Schaltvorgangs, der Tastenblock weiter umfassend :
einen Schutzrahmen (2), in dem die wenigstens eine Taste geführt ist,
**dadurch gekennzeichnet, dass**
am Schutzrahmen wenigstens ein Verbindungselement (13) vorgesehen ist zum lösbaren Verbinden von Schutzrahmen und Gehäuse der elektrischen Schalteinrichtung.

2. Tastenblock nach Anspruch 1,
wobei das wenigstens eine Verbindungselement an der dem Gehäuse der elektrischen Schalteinrichtung zugewandten Seite des Schutzrahmens angeordnet oder anordenbar ist.

3. Tastenblock nach Anspruch 2,
wobei das wenigstens eine Verbindungselement am Schutzrahmen vorspringend ausgebildet ist.

4. Tastenblock nach Anspruch 2 oder Anspruch 3,
wobei das Verbindungselement formschlüssig in eine korrespondierende Ausnehmung (14) im Gehäuse der elektrischen Schalteinrichtung eingreift.

5. Tastenblock nach einem oder mehreren der Ansprüche 2 bis 4,
wobei das Verbindungselement im Wesentlichen die Form eines Hohlzylinders oder eines Hohlzylindersegmentes aufweist, insbesondere einer Hohlzylinder-Halbschale.

6. Tastenblock nach einem oder mehreren der Ansprüche 2 bis 5,
wobei die korrespondierende Ausnehmung im Gehäuse der elektrischen Schalteinrichtung an ein Führungsöffnung (15) für das Betätigungselement im Gehäuse angrenzt.

7. Tastenblock nach einem oder mehreren der vorhergehenden Ansprüche,
wobei der Schutzrahmen mit einem vorgegebenen Spiel in einen Durchbruch in der Bedienfläche eingesetzt oder einsetzbar ist.

8. Tastenblock nach Anspruch 7,
wobei am Schutzrahmen eine Schutzrahmenkante (8) ausgebildet ist, die auf der einem Bediener zugewandten Seite der Bedienfläche aufliegt.

9. Tastenblock nach Anspruch 7 oder Anspruch 8,
wobei am Rahmen Befestigungsmittel zur Fixierung des Tastenblocks im Durchbruch ausgebildet sind.

10. Tastenblock nach einem oder mehreren der Ansprüche 7 bis 9,
wobei die Befestigungsmittel an der der elektrischen Schalteinrichtung zugewandten Seite des Schutzrahmens angeordnet oder anordenbar sind und/oder mit der der elektrischen Schalteinrichtung zugewandten Seite der Bedienfläche zusammenwirken.

11. Tastenblock nach einem oder mehreren der vorhergehenden Ansprüche,
wobei an der Tastenkappe Abstandhalter (16, 17, 20) angeordnet sind.

12. Tastenblock nach Anspruch 10,
wobei die Abstandhalter an Seitenflächen der Tastenkappe angeordnet sind.

13. Tastenblock nach Anspruch 10 oder Anspruch 11,
wobei an jeder Seitenflächen der Tastenkappe wenigstens ein Abstandhalter angeordnet ist.

14. Tastenblock nach einem oder mehreren der Ansprüche 10 bis 12,
wobei die Abstandhalter an den den benachbarten Tastenkappen zugewandten Seitenflächen der Tastenkappe nicht achssymmetrisch zu der längs der Seiten verlaufenden Mittelachse der Tastenkappenoberfläche angeordnet sind.

15. Tastenblock nach einem oder mehreren der Ansprüche 10 bis 13,
wobei die Abstandhalter an den, ausschließlich dem Rahmen zugewandten Seitenflächen achssymmetrisch zu der längs der Seiten.verlaufenden Mittelachse der Tastenkappenoberfläche angeordnet sind.

16. Tastenblock nach einem oder mehreren der Ansprüche 10 bis 13,
wobei die Abstandhalter als an die Tastenkappe angeformte Vorsprünge ausgebildet sind.

17. Tastenblock nach einem oder mehreren der vorhergehenden Ansprüche,
wobei am Betätigungselement Rastmittel (11) ausgebildet sind.

18. Tastenblock nach Anspruch 17,
wobei das Betätigungselement über die Rastmittel (11) mit korrespondierenden Rastmitteln (12) an der elektrischen Schalteinrichtung lösbar verbunden ist.

19. Tastenblock nach Anspruch 17 oder Anspruch 18,
bei dem die Rastmittel (11) Vertiefungen oder Erhöhungen umfassen, vorzugsweise Rillen, Nuten, Nasen oder Haken.

## Claims

1. Push-button panel (1) for insertion in an operating surface (10) of a household apparatus, in particular an operating surface made from metal, glass or materials with similar material properties, the push-button panel comprising:
at least one push button (3), the push button comprising:
a push-button cap (4) and
an actuating element (5), which is arranged or can be arranged on the side of the push-button cap facing a housing (6) of an electrical switching device of the household apparatus, and which, on actuating the push-button cap, cooperates with the electrical switching device to trigger a switching process, the push-button panel also comprising:
a protective frame (2), in which the at least one push button is guided,
**characterised in that**
at least one connecting element (13) is provided on the protective frame for releasable connection of protective frame and housing of the electrical switching device.

2. Push-button panel according to claim 1, wherein the at least one connecting element is arranged or can be arranged on the side of the protective frame facing the housing of the electrical switching device.

3. Push-button panel according to claim 2, wherein the at least one connecting element on the protective frame is designed to be projecting.

4. Push-button panel according to claim 2 or claim 3, wherein the connecting element engages positively in a corresponding recess (14) in the housing of the electrical switching device.

5. Push-button panel according to one or more of claims 2 to 4, wherein the connecting element essentially has the shape of a hollow cylinder or a hollow cylinder segment, in particular a hollow cylinder half-shell.

6. Push-button panel according to one or more of claims 2 to 5, wherein the corresponding recess in the housing of the electrical switching device borders on a guide opening (15) for the actuating element in the housing.

7. Push-button panel according to one or more of the preceding claims, wherein the protective frame is inserted or can be inserted with a preset clearance in an opening in the operating surface.

8. Push-button panel according to claim 7, wherein a protective frame edge (8), which rests on the side of the operating surface facing an operator, is formed on the protective frame.

9. Push-button panel according to claim 7 or claim 8, wherein attachment means for fixing the push-button panel in the opening are formed on the frame.

10. Push-button panel according to one or more of claims 7 to 9, wherein the attachment means are arranged or can be arranged on the side of the protective frame facing the electrical switching device and/or cooperate with the side of the operating surface facing the electrical switching device.

11. Push-button panel according to one or more of the preceding claims, wherein spacers (16, 17, 20) are arranged on the push-button cap.

12. Push-button panel according to claim 10, wherein the spacers are arranged on side surfaces of the push-button cap.

13. Push-button panel according to claim 10 or claim 11, wherein at least one spacer is arranged on each side surface of the push-button cap.

14. Push-button panel according to one or more of claims 10 to 12, wherein the spacers on the side surfaces of the push-button cap facing the adjacent push-button caps are not arranged in axis-symmetrical manner to the central axis of the push-button cap surface running along the sides.

15. Push-button panel according to one or more of claims 10 to 13, wherein the spacers on the side surfaces facing only the frame are arranged in axis-symmetrical manner to the central axis of the push-button cap surface running along the sides.

16. Push-button panel according to one or more of claims 10 to 13, wherein the spacers are formed as projections moulded onto the push-button cap.

17. Push-button panel according to one or more of the preceding claims, wherein locking means (11) are formed on the actuating element.

18. Push-button panel according to claim 17, wherein the actuating element is releasably connected to corresponding locking means (12) on the electrical switching device via the locking means (11).

19. Push-button panel according to claim 17 or claim 18, in which the locking means (11) comprise depressions or projections, preferably channels, grooves, lugs or hooks.

## Revendications

1. Interrupteur à bouton poussoir (1) pour mise en oeuvre dans un panneau de commande (10) d'ùn appareil électroménager, en particulier un panneau de commande en métal, verre ou matériaux aux propriétés similaires, le bouton poussoir comportant :
au moins un bouton (3), le bouton comprenant :
une tête de bouton (4) et
un organe de commande (6), qui est ou peut être disposé sur le côté de la tête de bouton, orienté vers un boîtier (5) d'un dispositif de commande électrique de l'appareil électroménager, et qui agit conjointement avec le dispositif de commande électrique en cas d'actionnement de la tête de bouton pour déclencher un processus de commande, l'interrupteur à bouton poussoir comportant en outre :
un cadre de protection (2) dans lequel est inséré au moins un bouton,
**caractérisé en ce que**
sur le cadre de protection est prévu au moins un élément de liaison (13) pour relier de manière amovible le cadre de protection et le boîtier du dispositif de commande électrique.

2. Interrupteur à bouton poussoir selon la revendication 1,
l'un des éléments de liaison au moins étant disposé ou pouvant être disposé sur le côté du cadre de protection orienté vers le boîtier du dispositif de commande électrique.

3. Interrupteur à bouton poussoir selon la revendication 2,
l'un des éléments de liaison au moins étant réalisé en saillie sur le cadre de protection.

4. Interrupteur à bouton poussoir selon l'une quelconque des revendications 2 ou 3,
l'élément de liaison s'engageant par complémentarité de forme dans un évidement (14) correspondant dans le boîtier du dispositif de commande électrique.

5. Interrupteur à bouton poussoir selon l'une quelconque des revendications 2 à 4,
l'élément de liaison présentant sensiblement la forme d'un cylindre creux ou d'un segment de cylindre creux, en particulier d'une demi-coque de cylindre creux.

6. Interrupteur à bouton poussoir selon l'une quelconque des revendications 2 à 5,
l'évidement correspondant dans le boîtier du dispositif de commande électrique attenant à un orifice de guidage (15) pour l'organe de commande dans le boîtier.

7. Interrupteur à bouton poussoir selon une ou plusieurs des revendications précédentes,
le cadre de protection étant ou pouvant être mis en oeuvre avec un jeu prédéfini, dans une découpe du panneau de commande.

8. Interrupteur à bouton poussoir selon la revendication 7,
sur le cadre de protection étant réalisé un bord de cadre de protection (8) qui s'appuie sur le côté orienté vers l'utilisateur du panneau de commande.

9. Interrupteur à bouton poussoir selon l'une quelconque des revendications 7 ou 8,
sur le cadre étant formés des moyens de fixation pour la fixation de l'interrupteur à bouton poussoir dans la découpe.

10. Interrupteur à bouton poussoir selon l'une quelconque des revendications 7 à 9,
les éléments de fixation étant ou pouvant être disposé sur le côté du cadre de protection orienté vers le dispositif de commande électrique et/ou agissant conjointement avec le côté du panneau de commande orienté vers le dispositif de commande électrique.

11. Interrupteur à bouton poussoir selon une ou plusieurs des revendications précédentes,
des entretoises (16, 17, 20) étant montées sur la tête du bouton.

12. Interrupteur à bouton poussoir selon la revendication 10,
les entretoises étant agencées sur les faces latérales de la tête de bouton.

13. Interrupteur à bouton poussoir selon l'une quelconque des revendications 10 ou 11,
sur chacune des faces latérales de la tête de bouton étant disposée une entretoise au moins.

14. Interrupteur à bouton poussoir selon l'une quelconque des revendications 10 à 12,
les entretoises sur les faces latérales de la tête de bouton orientées vers les boutons voisins n'étant pas disposées en symétrie axiale par rapport à l'axe central de la surface de la tête de bouton s'étendant le long des côtés.

15. Interrupteur à bouton poussoir selon l'une quelconque des revendications 10 ou 13,
les entretoises sur les faces latérales orientées exclusivement vers le cadre étant disposées dans une symétrie axiale par rapport à l'axe central de la surface de la tête de bouton s'étendant le long des côtés.

16. Interrupteur à bouton poussoir selon l'une quelconque des revendications 10 à 13,
les entretoises étant conformés en ergots réalisés sur la tête du bouton.

17. Interrupteur à bouton poussoir selon une ou plusieurs des revendications précédentes,
sur l'organe de commande étant réalisés des moyens d'accrochage (11).

18. Interrupteur à bouton poussoir selon la revendication 17,
l'organe de commande étant relié de manière amovible via les moyens d'accrochage (11) aux moyens d'accrochage (12) correspondants du dispositif de commande électrique.

19. Interrupteur à bouton poussoir selon l'une quelconque des revendications 17 ou 18,
dans lequel les moyens d'accrochage (11) comprennent des cavités ou des bossages, de préférence des rainures, gorges, ergots ou pitons.
